# EUROPÄISCHE PATENTSCHRIFT

(11) **EP 3 750 772 B1**
(45) Veröffentlichungstag und Bekanntmachung des Hinweises auf die Patenterteilung: **29.03.2023**
(21) Anmeldenummer: 19214221.4
(22) Anmeldetag: 06.12.2019
(51) Int. Cl.: B61G 7/00

(54) **KUPPLUNGSKOPF, INSBESONDERE FÜR EIN SCHIENENFAHRZEUG**
COUPLING HEAD, ESPECIALLY FOR A RAIL VEHICLE
TÊTE D'ATTELAGE, EN PARTICULIER POUR UN VÉHICULE FERROVIAIRE

(30) Priorität: 14.06.2019 CH 8052019
(43) Veröffentlichungstag der Anmeldung: 16.12.2020
(73) Patentinhaber: Faiveley Transport Schwab AG, 8207 Schaffhausen (CH)
(72) Erfinder: FISCHBACHER, Fabian, 8240 Thayngen (CH); FAAS, Stefan, 9050 Appenzell (CH)
(74) Vertreter: Luchs, Willi

(56) Entgegenhaltungen:
- EP-A1- 2 537 730
- GB-A- 1 074 490
- US-A- 3 283 917
- US-A1- 2007 187 350
- US-A1- 2016 221 590

## Beschreibung

Die Erfindung betrifft einen Kupplungskopf insbesondere für ein Schienenfahrzeug nach dem Oberbegriff des Anspruchs 1.

Bei einer gattungsmässigen Kupplungsanordnung gemäss der Druckschrift EP-A-0 972 693 sind zwei Kupplungsvorrichtungen vorgesehen, welche jeweils einen Kupplungskopf aufweisen, der an einer Zugstange einer Dämpfungsvorrichtung abgestützt ist, welche über eine Lagerung insbesondere am Schienenfahrzeug befestigt ist.

Der jeweilige Kupplungskopf ist dabei aus einem zwei- oder mehrteiligen Gehäuse gebildet. Er ist mit einem Kupplungsorgan und der jeweils andere Kupplungskopf mit einer korrespondierenden Aussparung versehen. Dieses Kupplungsorgan ist beim Kuppeln in die Aussparung des jeweils anderen Kupplungskopfs einzugreifen bestimmt. Es ist diesem ein Sicherungsorgan zum Sichern des eingekuppelten Kupplungsorgans zugeordnet. Zu diesem Zwecke ist im Gehäuse ein Verriegelungsmechanismus als Hebelanordnung ausgebildet, bei dem ein Verriegelungselement vorgesehen ist, das einen um eine vertikale Achse verdrehbaren Riegel aufweist, welcher zwischen einer Ausgangs- und einer Wirkstellung verdrehbar ist und über einen Zwischenhebel mit dem Entriegelungshebel in Wirkverbindung steht. Dieser Entriegelungshebel ist zur direkten oder indirekten Sicherung des Sicherungsorgans in der Arretierstellung und zum Entriegeln des Verriegelungsmechanismus bestimmt, wobei der Zwischenhebel und der Entriegelungshebel schwenkbar gelagert sind. Es ist ferner eine Reduktion der Verriegelungskraft vorgesehen, durch welche eine manuelle Entriegelung ermöglicht wird.

Die Druckschrift US 3,283,917 offenbart einen Fahrzeugkuppler mit einem Gehäuse, einem Kipphebel, einem Schliess-Set, einem Antikriechelement, einem Verschluss, einem lösenden Hebel und weiteren Elementen. Das Gehäuse besteht im Wesentlichen aus einem beidseitig offenen Kasten mit zwei seitlichen Wänden mit Unterbrüchen. Die Stossfläche ist nicht vom Gehäuse gebildet, sondern von dem in diesem gelagerten Verschluss, welcher vorstehend im Gehäuse mit dieser Stossfläche ausgebildet ist, die mit einer ebensolchen der andern Kupplungshälfte kuppelbar ist. Die beiden Verschlüsse nehmen beim Kuppeln ihre Schliesspositionen bei den Seitenflächen der andern Flanken ein. Damit besteht der Nachteil bei diesem Fahrzeugkuppler darin, dass die sehr hohen Zug- und Druckkräfte beim Kupplungsvorgang und bei den gekoppelten Schienenfahrzeugen im Betrieb nicht genügend aufgenommen werden können, da diese Kräfte auf die Verschlüsse und über diese Lager ins Gehäuse geleitet werden.

Bei der Druckschrift EP-A-2 537 730 ist eine Kupplung mit auf ihrer Vorderseite einer Kupplungsplatte mit einer Stossfläche versehen, welche beim Kuppeln mit einer solchen eines Kupplungskopfes eines zu verbindenden Schienenfahrzeuges in Berührung gelangt. Die Kupplung ist durch eine Zug- und Stossvorrichtung mit dem Schienenfahrzeug verbunden. Das Gehäuse ist zweiteilig ausgebildet und seine Ober- mit der Unterseite durch quer durchgehende Schrauben lösbar verbunden.

Der Erfindung liegt die Aufgabe zugrunde, einen Kupplungskopf nach der eingangs erwähnten Gattung derart weiter zu entwickeln, dass er mit einem kompakten und stabilen Aufbau versehen und dabei einfach herstellbar ist.

Diese Aufgabe ist erfindungsgemäss durch die Merkmale des Anspruchs 1 gelöst.

Das Gehäuse des Kupplungskopfs ist dabei erfindungsgemäss im Wesentlichen als eine einstückige Topfform hergestellt, bei dem bei der vorderen Wand die Stossfläche, indes bei der hinteren Wand dieser Anschlussflansch angeordnet sind.

Diese vorderseitige Stossfläche und diese vorteilhaft angebrachte Leitschaufel dienen als Zentriermittel und als flächige Auflage für den Kontakt mit einer Stossfläche eines zu kuppelnden Kupplungskopfs. Rückseitig ermöglicht dieser Anschlussflansch eine Befestigung des Kupplungskopfs an einer Zugstange oder ähnlichem einer am Fahrzeug angelenkten Kupplungseinrichtung. Zudem ist in diesem topfförmigen Gehäuse ein solcher an sich bekannter Kupplungs- und Verriegelungsmechanismus integriert.

Dieser erfindungsgemässe Kupplungskopf ist durch seine Ausbildung mit diesem kompakten Gehäuse optimal ausgelegt, um die sehr hohen Zug- und Druckkräfte aufzunehmen, die die beim Kupplungsvorgang und bei den gekoppelten Schienenfahrzeugen im Betrieb insbesondere beim Beschleunigen oder Abbremsen auftreten.

Erfindungsgemäss ist bei der Stossfläche der vorderen Wand des Gehäuses zudem beidseitig je eine Ausnehmung vorhanden, von denen durch die eine Ausnehmung ein gegenüber der Stossfläche vorstehender Riegel des Kupplungs- und Verriegelungsmechanismus hindurchragt, während durch die andere Ausnehmung ein entsprechender Riegel des zu kuppelnden Kupplungskopfs führbar ist. Damit können diese Funktionen des Kuppelns und Verriegelns bzw. Entriegelns und Entkuppelns von zwei Kupplungsköpfen automatisch und mit grosser Betriebssicherheit erfolgen.

Im Gehäuse sind entsprechende Lagerungen gebildet, in der erfindungsgemäss dieser Riegel um eine vertikal zu der unteren Bodenwand verlaufenden Achse schwenkbar gehalten ist. Er ist mit einem Rollenhebel und letzterer mit einem Nockenhebel derart wirkverbunden, dass der Riegel entweder eine Kupplung mit dem andern Kupplungskopf oder ein Entkuppeln bewirkt. Der Rollenhebel und der Nockenhebel sind an einem im Gehäuse befestigten Stützelement gelagert.

Die Erfindung sowie weitere Vorteile derselben sind nachfolgend anhand von Ausführungsbeispielen unter Bezugnahme auf die Zeichnung näher erläutert. Es zeigt:
- Fig. 1: einen perspektivisch dargestellten erfindungsgemässen Kupplungskopf ohne den oberseitigen Deckel;
- Fig. 2: eine Draufsicht auf den Kupplungskopf nach Fig. 1; und
- Fig. 3: eine perspektivische Vorderansicht des Kupplungskopfs mit dem das Gehäuse verschliessenden oberseitigen Deckel.

Fig. 1 bis Fig. 3 zeigen einen Kupplungskopf 10, der insbesondere bei Schienenfahrzeugen, wie für Personen- oder Güterwagen, eingesetzt wird, der im Prinzip aber auch für eine Kopplung von andern Wagen verwendet werden könnte.

Dieser Kupplungskopf 10 ist mit einem Gehäuse 20 versehen, welches vorderseitig eine Stossfläche 12 für eine flächige Auflage mit einer Stossfläche eines zu kuppelnden Kupplungskopfs für das Koppeln von zwei Schienenfahrzeugen oder dergleichen aufweist. Rückseitig ist bei dem Gehäuse 20 ein Anschlussflansch 11 angeordnet, mittels welchem eine Befestigung mit einer Zugstange oder ähnlichem einer Kupplungseinrichtung erfolgt, die gelenkig an einem Fahrzeugkasten befestigbar ist.

Zudem ist eine Leitschaufel 15 für ein Zentrieren der zu verbindenden Kupplungsköpfe 10 in einem Winkel zu der Kupplungsrichtung A angeordnet. Sie korrespondiert beim Kuppeln mit einer Leitschaufel des zu kuppelnden Kupplungskopfs, welcher identisch wie der gezeigte Kupplungskopf 10 ausgebildet ist, jedoch um 180° horizontal geschwenkt bei der Kupplungseinrichtung des zu kuppelnden Fahrzeugs befestigt ist.

In dem Gehäuse 20 ist ein Kupplungs- und Verriegelungsmechanismus 30 integriert, welcher an sich auf bekannte Weise funktioniert und sich aus einer Hebelanordnung mit miteinander zusammenwirkenden schwenkbaren Hebeln zusammensetzt, der nachfolgend näher erläutert ist.

Erfindungsgemäss ist das Gehäuse 20 im Wesentlichen als eine einstückige Topfform hergestellt, bei dem bei der vorderen Wand 21 die Stossfläche 12 sowie seitlich zu dieser diese wenigstens eine Leitschaufel 15 und bei der hinteren Wand 22 dieser Anschlussflansch 11 ausgebildet sind.

Dieses im Wesentlichen einstückige topfförmige Gehäuse 20 ist gegossen und es besteht vorzugsweise aus einem Stahl- bzw. Sphäroguss mit einem vorgegebenen Mindestwert seiner Zug- bzw. Druckfestigkeit. Im Prinzip könnte aber das Gehäuse im Sinne einer einstückigen Topfform aus verschiedenen Teilen zusammengeschweisst sein.

Die von der Stossfläche 12 bei der vorderen Wand 21 und die von der hinteren Wand 22 mit dem Anschlussflansch 11 gebildeten Ebenen erstrecken sich V-förmig und die diese verbindenden Seitenwände 24, 26 vorzugsweise von der hinteren gegen die vordere Wand nach innen verlaufen, um damit eine maximale Festigkeit des Gehäuses zu erzielen.

Bei diesem topfförmigen Gehäuse 20 ist entlang seiner unteren Bodenwand 23 zumindest eine durchgehende abgewinkelte Leitungswandung 25 mit Öffnungen 27, 28 gebildet, die von der vorderen Wand 21 mit der Stossfläche 12 bis zu der Rückwand 22 oder allenfalls bis zu Seitenwand 24 des Gehäuses 20 geführt ist und die zur Durchführung einer Hauptlufleitung dient. Diese abgewinkelte Leitungswandung 25 dient gleichsam als Verstärkung des Gehäuses 20. Im Prinzip könnten aber auch anstelle einer solchen Leitungswandung separate Rohre oder Schläuche montiert sein.

Dem im Wesentlichen aus einer einstückigen Topfform bestehenden Gehäuse 20 ist für die Bildung einer Ausnehmung 14 seitlich der Stossfläche 12 ein verlängerndes Gehäuseteil 29 zum Topf zugeordnet, bei welchem seine Höhe etwas kleiner als diejenige des Gehäuses 20 dimensioniert ist. Dieses verlängernde Gehäuseteil 29 ragt von der vorderen Wand 21 in einer gleichen Ebene weg und es ist durch nach hinten verlaufende Rippen 29' mit einer Schrägseite 24' der Seitenwand 24 des Gehäuses verbunden.

Die Leitschaufel 15 ist oberhalb des Gehäuses 20 seitlich vorstehend in einem vorgegebenen Winkel zur Stossfläche 12 angeordnet. Der Neigungswinkel der vorderen Führungsfläche 15' zu der Stossfläche 12 beträgt vorzugsweise 45°. Die Leitschaufel kann bei Bedarf auch seitlich über die Seitenwand 26 hinaus vorstehen. Dabei erstreckt sich die Leitschaufel 15 von der äusseren Seitenwand 26 bis annähernd in die Mitte des Gehäuses 20. Es sind ferner noch vorzugsweise quer zu dieser verlaufende mit dem Gehäuse 20 oberseitig verbundene Verstärkungsrippen 15" für eine ausreichende Stabilität der Leitschaufel angeordnet.

Zudem ist unterhalb der Leitschaufel 15 ein beim Gehäuse 20 zu der Stossfläche 12 vorstehendes Führungsorgan 19 seitlich bei der Ausnehmung 13 angeordnet, welches mit einer annähernd in Kupplungsrichtung A senkrecht zur Stossfläche 12 bzw. senkrecht zur hintern Wand 22 verlaufenden Anschlagfläche 19' und einer trichterförmigen Rampe 19" versehen ist. Damit kann der andere Kupplungskopf beim Einfahren einerseits durch die zusammenwirkenden Leitschaufeln und andererseits mit seinem Gehäuseteil 29 entlang der trichterförmigen Rampe 19" und der Anschlagfläche 19' in die Position gebracht werden, bei der die beiden Stossflächen 12 sich gegenseitig berühren. Dieses Führungsorgan 19 dient dabei auch für die Kraftübertragung der Kupplungsköpfe und für die Festigkeit des Gehäuses 10.

Beim Kuppeln wirkt diese Leitschaufel 15 und dieses Führungsorgan 19 mit einer solchen des andern zu kuppelnden Kupplungskopfs derart zusammen, dass die Kupplungsköpfe zueinander in Kupplungsrichtung A in die gewünschte Kupplungsposition mit Höhen- und Seitenzentrierung führbar sind, wobei das Kuppeln aber hauptsächlich auch bei den sich berührenden Stossflächen 12 erfolgt.

Für die Positionierung der Hebel des Kupplungs- und Verriegelungsmechanismus 30 sind im Gehäuse 20 ein bei Auflageflächen 17 gehaltenes Stützelement 37 und Lagerungen 18 integriert. Dieser Kupplungs- und Verriegelungsmechanismus 30 entspricht von seiner Bau- und Funktionsweise demjenigen, wie dieser in der eingangs erwähnten Druckschrift EP-A-0 972 693 im Detail veranschaulicht und erläutert ist. Es sind daher nachfolgend nicht mehr alle Einzelheiten dargetan.

Gemäss Fig. 3 ist beidseitig zur Stossfläche 12 der vorderen Wand 21 des Gehäuses 20 je eine Ausnehmung 13, 14 vorhanden, von denen durch die eine Ausnehmung 13 dieser gegenüber der Stossfläche 12 vorstehende Riegel 35 hindurchragt, während in die andere Ausnehmung 14 ein entsprechender Riegel des andern zu kuppelnden nicht gezeigten Kupplungskopfs eingreifen kann, wobei letzterer wie erwähnt identisch wie der gezeigte Kupplungskopf 10 ausgebildet ist, der jedoch um 180° horizontal geschwenkt am zu kuppelnden Fahrzeug angeordnet ist.

Im Innern des Gehäuses 20 ist dieser schwenkbare Riegel 35 um eine senkrechte Achse 35A zur Bodenwand 23 von einer Ausgangs- in eine Wirkstellung und umgekehrt schwenkbar gelagert. Dieser Riegel 35 hat, wie in Fig. 3 ersichtlich ist, einen zur Stossfläche 12 vorstehenden Flügelteil 36 mit einer Kontaktfläche 36' und gegenüberliegend einen Flügelteil 36". Beim Kuppeln kommt der äussere Flügelteil 36 mit einer Frontfläche des Gehäuseteils 29 des andern Kupplungskopfs beim Verschieben in Berührung und es wird eine Verdrehung des Riegels 35 bewirkt.

Dieser Riegel 35 ist mit einem Rollenhebel 31 und letzterer mit einem Nockenhebel 32 derart wirkverbunden, dass der Riegel entweder eine Kupplung mit dem andern Kupplungskopf oder ein Entkuppeln bewirkt. Zu diesem Zwecke ist der Rollenhebel 31 und der Nockenhebel 32 durch je ein Federorgan in eine Drehrichtung vorgespannt, so dass der Rollenhebel 31 ein Drehmoment auf den Riegel 35 in die entkuppelte Stellung und der Nockenhebel 32 den Rollenhebel 31 in der gekuppelten Stellung die Verriegelung bewirkend hintergreift und aufrechterhält. Der Nockenhebel 32 ist mit einem steuerbaren Betätigungsmittel drehverbunden und kann von diesem für das Entkuppeln automatisch gedreht werden. Damit gibt er den Rollenhebel 31 frei, welcher seinerseits wiederum durch den Nockenhebel 32 gegen die Federkraft in den entkuppelten Zustand gebracht wird. Der Nocken- 31 und der Rollenhebel 32 bleiben gegeneinander verspannt. Beim Auseinanderfahren der beiden Kupplungsköpfe wird der Riegel 35 gedreht, der sich dann aus der Ausnehmung (14) des andern Kupplungskopfs herausschwenkt und die Selbsthaltung zwischen Nocken- und Rollenhebel aufhebt. Diese bewegen sich in der Folge wieder in den kuppelbereiten Zustand zurück.

Das Gehäuse 20 ist oberseitig durch einen flachen Deckel 19 dicht verschliessbar. Damit kann der Kupplungs- und Verriegelungsmechanismus 30 einfach und gut zugänglich in dem topfförmigen Gehäuse 20 montiert und anschliessend durch diesen Deckel 19 dicht verschlossen werden.

Die Erfindung ist mit dem obigen Ausführungsbeispiel und den erwähnten Varianten ausreichend dargetan. Sie könnte aber noch durch weitere Alternativen ausgeführt sein. So könnte diese Leitschaufel je nach den Gegebenheiten anders platziert sein als dargestellt ist, wie zum Beispiel nicht oberhalb des Gehäuses und sie könnte auch am Gehäuse befestigt sein. Ebenso könnte dieser flanschförmige Anschlussflansch rückseitig beim Gehäuse anders als veranschaulicht ausgestaltet sein.

## Patentansprüche

1. Kupplungskopf, insbesondere für ein Schienenfahrzeug, mit einem Gehäuse (20), welches vorderseitig eine Stossfläche (12) für eine flächige Auflage mit einer Stossfläche eines zu kuppelnden Kupplungskopfs und rückseitig ein Anschlussflansch (11) für eine Befestigung mit einer Zugstange oder ähnlichem aufweist, und wobei im Gehäuse (20) ein Kupplungs- und Verriegelungsmechanismus (30) integriert ist, wobei bei der Stossfläche (12) beidseitig je eine Ausnehmung (13, 14) vorhanden ist, von denen durch die eine Ausnehmung (13) ein gegenüber der Stossfläche (12) vorstehender Riegel (35) des Kupplungs- und Verriegelungsmechanismus (30) hindurchragt, während durch die andere Ausnehmung (14) ein Riegel (35) des zu kuppelnden Kupplungskopfs eingreifbar ist, **dadurch gekennzeichnet, dass**
das Gehäuse (20) im Wesentlichen als eine einstückige Topfform mit einer Bodenwand (23), einer vorderen und einer hinteren Wand (21, 22) und diese verbindenden Seitenwände (24, 26) hergestellt ist, bei dem bei der vorderen Wand (21) die Stossfläche (12) bzw. bei der hinteren Wand (22) dieser Anschlussflansch (11) ausgebildet sind, wobei der schwenkbar gelagerte Riegel (35) um eine vertikal zu der unteren Bodenwand (23) verlaufenden Achse schwenkbar gehalten ist und mit einem Rollenhebel (31) und letzterer mit einem Nockenhebel (32) derart wirkverbunden sind, dass der Riegel (35) entweder eine Kupplung mit dem andern Kupplungskopf oder ein Entkuppeln bewirkt, wobei der Rollenhebel (31) und der Nockenhebel (32) von einem im Gehäuse (20) befestigten Stützelement (37) bzw. von Lagerungen (18) gelenkig gehalten sind.

2. Kupplungskopf nach Anspruch 1, **dadurch gekennzeichnet, dass** beim Gehäuse (20) entlang seiner unteren Bodenwand (23) zumindest eine durchgehende abgewinkelte Öffnung (22, 28) gebildet ist, die von der vorderen Wand mit der Stossfläche (12) bis zu einer Seitenwand (24) des Gehäuses (20) geführt ist und die zur Durchführung einer Hauptluftleitung dient.

3. Kupplungskopf nach Anspruch 1 oder 2, **dadurch gekennzeichnet, dass**
dem Gehäuse (11) ein verlängerndes Gehäuseteil (29) für die Bildung der einen Ausnehmung (14) für einen korrespondierenden Riegel des zu kuppelnden Kupplungskopfs zugeordnet ist.

4. Kupplungskopf nach einem der Ansprüche 1 bis 3, **dadurch gekennzeichnet, dass**
eine Leitschaufel (15) oberhalb des Gehäuses (20) seitlich in einem vorgegebenen Winkel zur Stossfläche (12) vorsteht, um beim Kuppeln mit einer Leitschaufel des zu kuppelnden Kupplungskopfs derart zusammenzuwirken, dass die Kupplungsköpfe zueinander in Richtung der Kupplungsposition führbar sind.

5. Kupplungskopf nach Anspruch 4, **dadurch gekennzeichnet, dass** unterhalb der Leitschaufel (15) ein beim Gehäuse (20) zu der Stossfläche (12) vorstehendes Führungsorgan (19) seitlich bei der Ausnehmung (13) angeordnet ist, das mit einer annähernd senkrecht zur Stossfläche (12) verlaufenden Anschlagfläche (19)' und einer trichterförmigen Rampe (19") versehen ist, wobei dieses Führungsorgan (19) zur Übertragung der Zugkraft dient.

6. Kupplungskopf nach einem der Ansprüche 1 bis 5, **dadurch gekennzeichnet, dass**
sich die von der Stossfläche (12) bei der vorderen Wand (21) und die von der hinteren Wand (22) mit dem Anschlussflansch (11) gebildeten Ebenen V-förmig erstrecken und diese verbindenden Seitenwände (24, 26) vorzugsweise von der hinteren Wand (22) gegen vorne hin nach innen verlaufen.

7. Gehäuse für einen Kupplungskopf nach einem der Ansprüche 1 bis 6, **dadurch gekennzeichnet, dass**
das Gehäuse (20) im Wesentlichen als eine einstückige Topfform mit einer Bodenwand (23), einer vorderen und einer hinteren Wand (21, 22) und diese verbindenden Seitenwände (24, 26) hergestellt ist, bei dem bei der vorderen Wand (21) eine Stossfläche (12) bzw. bei der hinteren Wand (22) ein Anschlussflansch (11) ausgebildet sind.

8. Gehäuse für einen Kupplungskopf nach Anspruch 7, **dadurch gekennzeichnet, dass**
das einstückige topfförmige Gehäuse (20) gegossen ist und vorzugsweise aus einem Stahl- oder Sphäroguss mit einem vorgegebenen Mindestwert seiner Zug- bzw. Druckfestigkeit besteht.

9. Gehäuse für einen Kupplungskopf nach Anspruch 7, **dadurch gekennzeichnet, dass**
das Gehäuse (20) oberseitig durch einen flachen Deckel (16) dicht verschliessbar ist.

## Claims

1. Coupling head, in particular for a rail vehicle, with a housing (20), which has an abutment surface (12) at the front for a flat contact with an abutment surface of a coupling head to be coupled and a connecting flange (11) at the rear for an attachment to a draw bar or the like, and wherein a coupling and locking mechanism (30) is integrated in the housing (20), wherein with the abutment surface (12) having each a recess (13, 14) on both sides, of which through the one recess (13) a lock bar (35) of the coupling and locking mechanism (30) projects, which is protruding in comparison to the abutment surface (12), while a lock bar (35) of the coupling head to be coupled can be engaged through the other recess (14), **characterized in that**
the housing (20) is manufactured essentially as a one-piece pot shape with a bottom wall (23), a front and a rear wall (21, 22) and side walls (24, 26) connecting these, in which with the front wall (21) the abutment surface (12) respectively with the rear wall (22) this connecting flange (11) are formed, wherein with the pivotable mounted lock bar (35) being held pivotable about an axis running vertically to the lower bottom wall (23) and having a roller lever ( 31) and the latter being operatively connected with a cam lever (32) in such a way that the lock bar (35) effects either a coupling with the other coupling head or a decoupling, wherein the roller lever (31) and the cam lever (32) being held articulated by a support element (37) being fixed in the housing (20) or by bearings (18).

2. Coupling head according to claim 1, **characterized in that** at least one going through angled opening (22, 28) is formed in the housing (20) along its lower bottom wall (23), which opening (22, 28) is guided from the front wall with the abutment surface (12) to a side wall (24) of the housing (20) and which serves for the passage of a main air line.

3. Coupling head according to claim 1 or 2, **characterized in that** an extending housing part (29) is associated with the housing (11) for forming the one recess (14) for a corresponding lock bar of the coupling head to be coupled.

4. Coupling head according to any one of the claims 1 or 3, **characterized in that**
a guide vane (15) above the housing (20) projects laterally at a predetermined angle to the abutment surface (12) in order to cooperate during coupling with a guide vane of the coupling head to be coupled in such a way that the coupling heads can be guided towards each other in the direction of the coupling position.

5. Coupling head according to claim 4, **characterized in that**
below the guide vane (15) by the housing (20) a guide member (19) projecting to the abutment surface (12) is arranged laterally at the recess (13), which guide member is provided with a stop surface (19)' extending approximately perpendicularly to the abutment surface (12) and a funnel-shaped ramp (19"), wherein this guide member (19) serving to transmit the tensile force.

6. Coupling head according to any one of the claims 1 or 5, **characterized in that**
the plane formed by the abutment surface (12) with the front wall (21) and the plane formed by the rear wall (22) with the connecting flange (11) extend in a V-shape and the side walls (24, 26) connecting them preferably extend inwards from the rear wall (22) towards the front.

7. Housing for a coupling head according to any one of the claims 1 to 6, **characterized in that**
the housing (20) is manufactured essentially as a one-piece pot shape with a bottom wall (23), a front and a rear wall (21, 22) and side walls (24, 26) connecting these, in which an abutment surface (12) is formed at the front wall (21) respectively a connecting flange (11) is formed at the rear wall (22).

8. Housing for a coupling head according to claim 7, **characterized in that**
the one-piece pot-shaped housing (20) is cast and preferably consists of a steel or nodular cast iron with a predetermined minimum value of its tensile respectively compressive strength.

9. Housing for a coupling head according to claim 7, **characterized in that**
the housing (20) can be tightly closed at the top by a flat cover (16).

## Revendications

1. Tête d'attelage, en particulier pour un véhicule ferroviaire, comprenant une enveloppe (20), qui a, du côté avant, une surface (12) de choc pour un contact à plat avec une surface de choc d'une tête d'attelage à atteler et, du côté arrière, une bride (11) de raccordement pour une fixation à un tirant ou analogue, et dans laquelle, dans l'enveloppe (20) est intégré un mécanisme (30) d'attelage et de verrouillage, dans laquelle il y a, à la surface (12) de choc, des deux côtés respectivement, un évidement (13, 14) dont un verrou (35), en saillie par rapport à la surface (12) de choc, du mécanisme (30) d'attelage et de verrouillage, passe dans l'un des évidements (13), tandis qu'un verrou (35) de la tête d'attelage à atteler peut pénétrer dans l'autre évidement (14), **caractérisée en ce que**
l'enveloppe (20) est fabriquée sensiblement sous la forme d'une forme en cuvette d'une seule pièce, ayant une paroi (23) de fond, une paroi (21) avant et une paroi (22) arrière et des parois (24, 26) latérales reliant celles-ci, dans laquelle sont formées, à la paroi (21) avant, la surface (12) de choc et respectivement, à la paroi (22) arrière, cette bride (11) de raccordement, dans laquelle le verrou (35) monté pivotant est maintenu pivotant autour d'un axe s'étendant verticalement par rapport à la paroi (23) inférieure de fond, et comprenant un levier (31) à galet et ce dernier avec un levier (32) à mentonnet sont en liaison d'action, de manière à ce que le verrou (35) provoque soit un attelage avec l'autre tête d'attelage ou un désattelage, dans laquelle le levier (31) à galet et le levier (32) à mentonnet sont maintenus en articulation par un élément (37) d'appui et respectivement par des paliers (18) fixés dans l'enveloppe (20).

2. Tête d'attelage suivant la revendication 1, **caractérisée en ce qu'**
il est formé, pour l'enveloppe (20), le long de sa paroi (23) de fond inférieure, au moins une ouverture (22, 28) traversante coudée, qui va de la paroi avant ayant la surface (12) de choc à une paroi (24) latérale de l'enveloppe (20) et qui sert à faire passer un conduit principal pour de l'air.

3. Tête d'attelage suivant la revendication 1 ou 2, **caractérisée en ce qu'**
il est associé à l'enveloppe (11) une partie (29) prolongeant l'enveloppe pour la formation du un évidement (14) pour un verrou correspondant de la tête d'attelage à atteler.

4. Tête d'attelage suivant l'une des revendications 1 à 3, **caractérisée en ce qu'**
une ailette (15) de guidage est, au-dessus de l'enveloppe (20), en saillie latéralement suivant un angle donné à l'avance de la surface (12) de choc, afin de coopérer lors de l'attelage avec une ailette de guidage de la tête d'attelage à atteler, de manière à ce que les têtes d'attelage puissent être guidées l'une vers l'autre, dans la direction de la position d'attelage.

5. Tête d'attelage suivant la revendication 4, **caractérisée en ce que**,
en-dessous de l'ailette (15) de guidage, est monté, latéralement à l'évidement (13), un organe (19) de guidage en saillie à l'enveloppe (20) de la surface (12) de choc, organe qui est pourvu d'une surface (19') de butée s'étendant à peu près perpendiculairement à la surface (12) de choc et d'une rampe (19'') en forme de trémie, cet organe (19) de guidage servant à la transmission de la force de traction.

6. Tête d'attelage suivant l'une des revendications 1 à 5, **caractérisée en ce que**
les plans formés par la surface (12) de choc à la paroi (21) avant et par la paroi (22) arrière, ayant la bride (11) de raccordement, s'étendent en forme de V, et ces parois (24, 26) latérales de liaison s'étendent vers l'intérieur, de préférence de la paroi (22) arrière vers l'avant.

7. Enveloppe d'une tête d'attelage suivant l'une des revendications 1 à 6, **caractérisée en ce que**
l'enveloppe (20) est fabriquée sensiblement sous la forme de cuvette d'une seule pièce, ayant une paroi (23) de fond, une paroi (21) avant et une paroi (22) arrière et des parois (24, 26) latérales reliant celles-ci, dans laquelle, à la paroi (21) avant, est formée une surface (12) de choc et, à la paroi (22) arrière, une bride (11) de raccordement.

8. Enveloppe d'une tête d'attelage suivant la revendication 7, **caractérisée en ce que**
l'enveloppe (20) en forme de cuvette d'une seule pièce est coulée et est, de préférence, en un acier moulé ou en fonte à graphite sphéroïdal, ayant une valeur minimale donnée à l'avance de sa résistance à la traction et à la compression.

9. Enveloppe d'une tête d'attelage suivant la revendication 7, **caractérisée en ce que**
l'enveloppe (20) peut être fermée d'une manière étanche du côté supérieur par un couvercle (16) plat.
